# EUROPÄISCHE PATENTSCHRIFT

(11) **EP 1 606 170 B1**
(45) Veröffentlichungstag und Bekanntmachung des Hinweises auf die Patenterteilung: **10.09.2008**
(21) Anmeldenummer: 04707930.6
(22) Anmeldetag: 04.02.2004
(51) Int. Cl.: B65C 9/10

(54) **VORRICHTUNG ZUM HANDHABEN VON ZUSCHNITTEN, INSBESONDERE BANDEROLEN FÜR ZIGARETTENPACKUNGEN**
DEVICE FOR HANDLING BLANKS, ESPECIALLY BANDEROLES FOR CIGARETTE PACKETS
DISPOSITIF POUR MANIPULER DES PIECES DECOUPEES, NOTAMMENT DES BANDES POUR PAQUETS DE CIGARETTES

(30) Priorität: 05.02.2003 DE 10304803
(43) Veröffentlichungstag der Anmeldung: 21.12.2005
(73) Patentinhaber: Focke & Co. (GmbH & Co. KG), 27283 Verden (DE)
(72) Erfinder: FOCKE, Heinz, 27283 Verden (DE); LEY, Hartmut, 26689 Apen (DE); MAASS, Helmut, 27321 Morsum (DE); STILLER, Martin, 27283 Verden (DE)
(74) Vertreter: Bolte, Erich
(86) Internationale Anmeldenummer: PCT/EP2004/001001
(87) Internationale Veröffentlichungsnummer: WO 2004/069663

(56) Entgegenhaltungen:
- EP-A- 1 060 993
- DE-A- 3 630 925
- US-A- 3 915 338
- US-A- 5 545 286

## Beschreibung

Die Erfindung betrifft eine Vorrichtung zum Handhaben von Zuschnitten, insbesondere Banderolen, nämlich zum Bevorraten und Zuführen derselben zu einem Verarbeitungsaggregat oder zu einer Zigarettenpackung, mit im Wesentlichen aufrechten Behältern, nämlich in Halterungen angeordneten Kassetten für die Aufnahme eines Zuschnittstapels, wobei die Zuschnitte über eine verschließbare untere Öffnung den Kassetten entnehmbar sind.

Eine derartige Vorrichtung ist bekannt aus EP 1 060 993. Bei diesem Stand der Technik ist eine Mehrzahl von Halterungen für je eine Kassette am Umfang eines Karussells angeordnet. Durch Drehen desselben werden nacheinander die aufrecht gehaltenen Kassetten in den Bereich einer Entnahmestation bewegt. Für den Abtransport der Zuschnitte über eine untere Entnahmeöffnung der Kassette wird ein an der Kassette angebrachter, in seitlichen Führungen verschiebbarer, plattenförmiger Verschluss zurückgezogen, sodass die untere Öffnung der Kassette frei wird. Zu diesem Zweck ist im Bereich der Entnahmestation ein Öffnungs- und Schließmechanismus angebracht mit Betätigungsorganen für den Verschluss der Kassette an gegenüberliegenden Seiten derselben. Dieses Handhabungssystem für Kassetten mit Zuschnitten oder Banderolen ist aufwändig und störanfällig.

Bekannt sind Vorrichtungen zur Verarbeitung von Zuschnitten (US 3 915 338 und DE 36 30 925), bei denen horizontal ausgerichtete Kassetten eingesetzt werden. Der Kassette ist jeweils ein Schieber zugeordnet zum Ausschieben der Etiketten aus der Kassette. Zu diesem Zweck sind die Kassetten an der Oberseite mit einem durchgehenden Schlitz versehen oder vollständig offen. Zum Sichern der Etiketten innerhalb der Kassetten sind diese mit einem den durchgehenden Schlitz an der Oberseite verschließenden Klebestreifen oder mit einem lediglich an einem Ende angeordneten, quer gerichteten Klebestreifen versehen. Letzterer wird bei Ingebrauchnahme mit der Kassette durchtrennt. Der durchgehende Klebestreifen muss aufwendig entfernt werden.

Der Erfindung liegt die Aufgabe zugrunde, ein System zu Handhabung von Zuschnitten, Banderolen etc. vorzuschlagen, welches im Aufbau und in der Handhabung einfach und darüber hinaus nicht fehleranfällig ist.

Zur Lösung dieser Aufgabe ist die erfindungsgemäße Vorrichtung durch folgende Merkmale gekennzeichnet:
a) die Kassetten sind im Bereich der Öffnung mit einem abnehmbaren bzw. abziehbaren, leicht lösbaren Verschlussorgan versehen, insbesondere mit einer Verschlusslasche,
b) jeder Halterung sind unterhalb der Kassette bzw. unterhalb der Öffnung liegende Stützelemente zugeordnet, auf denen der Zuschnittstapel nach entfernen des Verschlussorgans aufliegt,
c) zur Entnahme der Zuschnitte aus der Kassette, insbesondere zur Übergabe der Zuschnitte an einen Abförderer, sind die Stützelemente zurückziehbar, derart, dass die Öffnung für die Entnahme der Zuschnitte frei ist.

Bei dem erfindungsgemäßen System ist eine einfache Befüllung der für den einmaligen oder mehrfachen Gebrauch geeigneten Kassetten gegeben, und zwar durch die bei Gebrauch nach unten gerichtete Öffnung. Diese ist durch ein Mittel verschlossen, welches nach dem Einsetzen der Kassette in die Vorrichtung bzw. in die Halterung des Karussells einfach entfernt werden kann. Danach werden die Zuschnitte bzw. Banderolen durch am Karussell angeordnete und verschiebbare Stützorgane gehalten.

Eine weitere Besonderheit ist eine Halterung für die Positionierung der Kassette in aufrechter Stellung, wobei die Halterung insbesondere Teil eines Förderers für eine Mehrzahl von am Förderer angebrachten Kassetten ist. Die Halterung ist erfindungsgemäß so ausgebildet, dass die Kassette in einem schachtartigen Träger positioniert ist, der die Kassette in einem unteren Bereich an vier Seiten umfasst, wobei die Kassette innerhalb des Trägers an Haltemitteln im Wesentlichen hängend angeordnet ist und untere Verschlussorgane, insbesondere quergerichtete Stifte, zur Übergabe der Zuschnitte an einen Abförderer oder an einen Anschlussschacht aus der Schließstellung im Bereich der Entnahmeöffnung herausziehbar sind.

Weitere Merkmale und Besonderheiten der Erfindung werden nachfolgend anhand der Zeichnungen näher erläutert. Es zeigt:
- Fig. 1: einen Behälter bzw. eine Kassette für einen Zuschnittstapel in perspektivischer Darstellung,
- Fig. 2: die Kassette mit einem Teil der Halterung in Seitenansicht,
- Fig. 3: die Kassette in einer Halterung in Draufsicht, teilweise geschnitten,
- Fig. 4: einen Vertikalschnitt durch die Halterung bzw. Kassette in einer Schnittebene IV-IV der Fig. 2,
- Fig. 5: eine Einzelheit V der Fig. 4 in vergrößertem Maßstab.

Es geht um die Handhabung von kleinen Zuschnitten 10, zum Beispiel (Steuer-)Banderolen für Zigarettenpackungen oder von ggf. gefalteten Beigaben zu solchen Packungen. Die Zuschnitte 10 werden in langgestreckten, aufrechten Behältern, nämlich Kassetten 11 zur Verfügung gestellt. Innerhalb dieser Kassette 11 befindet sich ein (aufrechter) Zuschnittstapel 12. Die Kassette 11 umgibt den Zuschnittstapel allseitig mit Wänden, nämlich einer Rückwand 13, Seitenwänden 14, 15 und einer Vorderwand 16. Im Bereich der Vorderwand 16 ist eine sich annähernd über die Höhe der Kassette 11 erstreckende Ausnehmung 17 angebracht, die als Sichtöffnung dient.

An der Oberseite der Kassette 11 ist eine Einfüllöffnung gebildet, die durch eine Deckwand 18 verschlossen ist. An der gegenüberliegenden, unteren Seite ist eine Öffnung 19 gebildet, die sich vorzugsweise über den gesamten Querschnitt der Kassette 11 erstreckt, so dass diese nach unten offen ist. Beim Befüllen der Kassette 11 wird zweckmäßigerweise so vorgegangen, dass die Öffnung 19 als Einfüllöffnung nach oben gerichtet ist und die Deckwand 18 nach unten weist. Die Zuschnitte 10 werden auf ein absenkbares Stützorgan innerhalb der Kassette 11 aufgelegt, insbesondere auf Stößel, die über Löcher 20 in der Deckwand 18 von unten in die Kassette 11 eingeführt und nach Maßgabe des Füllvorgangs abgesenkt werden.

An der Unterseite, nämlich im Bereich der Öffnung 19, ist die Kassette mit einem besonderen, leicht lösbaren Verschlußorgan versehen. Es handelt sich dabei um eine Verschlusslasche 21, die sich quer über die Öffnung 19 erstreckt. Die Verschlusslasche 21 kann aus Papier oder Folie bestehen und ist mit zwei einander gegenüberliegenden Wandungen der Kassette 11, nämlich mit Rückwand 13 und Vorderwand 16 durch Kleben verbunden. Zu diesem Zweck bildet die Verschlusslasche 21 aufrechte Schenkel 22, 23, die mit dem unteren Bereich der Rückwand 13 einerseits und der Vorderwand 16 andererseits durch einen lösbaren Kleber an deren Außenseiten verbunden sind. Der der Rückwand 13 zugeordnete Schenkel 22 ist doppellagig ausgebildet, wobei lediglich die der Rückwand 13 zugekehrte Lage bzw. Wandung des Schenkels 22 an diese angeklebt ist. Zum Entfernen der Verschlusslasche 21 ist diese mit einem freiliegenden, nämlich abstehenden Grifflappen 24 versehen, mit dem die Verschlusslasche 21 von beiden Wandungen 13 und 16 abgezogen werden kann, wobei die doppellagige Ausbildung des Schenkels 22 ein Abziehen bzw. Abschälen von der Rückwand 13 ermöglicht.

Die Kassette 11 mit Zuschnittstapel 12 findet Aufnahme in einer Halterung 25. Diese ist an einem Förderer angebracht, und zwar insbesondere an einem drehend bewegbaren Karussell 26. Am Außenumfang desselben sind mehrere Halterungen 25 nebeneinanderliegend angebracht, je für eine Kassette 11.

Die Halterungen 25 sind für die Handhabung in besonderer Weise ausgebildet. Eine aufrechte, radial innenliegende Tragwand 27 ist mit dem Karussell 26 verbunden bzw. mit horizontalen Tragelementen bzw. Tragscheiben 28. Die Tragwand 27 erstreckt sich über die volle Höhe der Kassette 11. Mindestens im oberen und unteren Bereich sind Stütz- bzw. Halteorgane für die Kassette 11 angebracht.

Im oberen Bereich ist die Halterung 25 im Querschnitt U-förmig, nämlich bestehend aus der Tragwand 27 und an dieser angebrachten, querstehenden Tragschenkeln 29, 30, jeweils benachbart zu den Seitenwänden 14, 15. An der radial außenliegenden Seite liegt die Kassette 11 in diesem Bereich frei.

Im unteren Bereich der Kassette 11 bzw. Halterung 25 befinden sich ebenfalls Seitenschenkel 31, 32 benachbart zu den Seitenwänden 14, 15. An diesen sind frontseitig Stützvorsprünge 33, 34 angebracht, die als frontseitige Teilwandungen einen unteren, seitlichen Teilbereich der Vorderwand 16 der Kassette 11 abdecken. Die Seitenschenkel 31, 32 und die Stützvorsprünge 33, 34 sind trichterförmig ausgebildet (Fig. 4), so dass das Einführen der Kassette 11 in diesen unteren Bereich der Halterung 25 erleichtert ist. Die Halterung hat in diesem Bereich einen C-förmigen Querschnitt. Die Halterung 25 ist demnach so ausgebildet, dass die Kassette 11 im oberen Bereich an drei Seiten und im unteren Bereich an allen vier Seiten abgestützt ist. Lediglich die Tragwand 27 erstreckt sich durchgehend über die volle Höhe. Zwischen den Stützvorsprüngen 33, 34 ergibt sich freier Bereich. Hier erstreckt sich die Verschlusslasche 21, deren Breite demnach etwas kleiner ist als der Abstand zwischen den beiden Stützvorsprüngen 33, 34. Der Grifflappen 24 kann somit frei erfasst werden (Fig. 3).

Die Kassette 11 ist hängend in der Halterung 25 angebracht. Bei dem vorliegenden Ausführungsbeispiel sind seitliche Vorsprünge an der Kassette 11 angebracht, die in Gegenvorsprünge der Halterung 25 eingehängt werden. Die Vorsprünge sind hier an der (oberen) Deckwand 18 angebracht, und zwar als vorstehende Laschen 35, 36. Diese in der Form rechteckigen Laschen 35, 36 treten in nach oben offene Vertiefungen 37, 38 der Tragschenkel 29, 30 der Halterung 25 ein. Die Laschen 35, 36 einerseits und die Vertiefungen 37, 38 andererseits sind mit unterschiedlicher Größe ausgebildet, so dass bei passender Positionierung der Laschen 35, 36 in den passenden Vertiefungen 37, 38 die Kassette 11 in der korrekten Stellung innerhalb der Halterung 25 positioniert ist.

Alternativ zu den Laschen 35, 36 können die Kassetten 11 auch mit anderen Halte- bzw. Verbindungselementen an der Halterung 25 angebracht sein. Vorteilhaft ist eine Anordnung von Öffnungen bzw. Löchern in der Rückwand 13 und/oder in den Seitenwänden 14, 15 der Kassette 11. Diese vorzugsweise im oberen Bereich der Kassette 11 angebrachten Öffnungen oder Löcher wirken zusammen mit Halteelementen an der Halterung 25. Es kann sich dabei um vorstehende Stifte, Tragzapfen oder Hakenetemente handeln, die in die Öffnungen bzw. Löcher der Kassette 11 eintreten.

Der Zuschnittstapel 12 wird im Bereich der Halterung 25 bzw. des Karussells 26 durch gesonderte Tragorgane gehalten. Die Verschlusslasche 21 kann nach Einsetzen in die Halterung 25 entfernt werden, wobei die gesonderten Tragorgane als Auflager für den Zuschnittstapel 12 innerhalb der Kassette 11 dienen.

Bei diesen der Halterung 25 zugeordneten Stützelementen handelt es sich beispielsweise um Tragstifte 39. Es sind drei Tragstifte 39 nebeneinanderliegend und mit Abstand voneinander positioniert. Endbereiche der Tragstifte 39 treten in der Tragstellung (gestrichelte Linien in Fig. 2) in den Bereich der Kassette 11 ein, so dass der Zuschnittstapel 12 auf den (drei) Tragstiften 39 aufliegt (nach Entfernen der Verschlusslasche 21).

Jeder Halterung 25 sind solche Tragorgane zugeordnet. Die Tragstifte 39 sind in einer an der freien Rückseite der Tragwand 27 angebrachten Führung 40 verschiebbar gelagert. Durch die Verschiebbarkeit der Tragstifte 39 ist es möglich, diese aus der Stützstellung (Fig. 4, Fig. 5) zurückzuziehen, derart, dass der Zuschnittstapel 12 über die Öffnung 19 frei nach unten abgeführt werden kann. Die Zuschnitte 10 können dabei an einen Abförderer übergeben werden oder an einen Anschlussschacht entsprechend EP 1 125 843.

Von der Kassette 11 abliegende Enden der Tragstifte 39 sind außerhalb der Führung 40 durch ein quergerichtetes Verbindungsstück 41 miteinander verbunden. Dieses wird erfasst, um die Tragstifte 39 gemeinsam aus der Tragstellung zurückzuziehen. Hierfür dient ein (hydraulisches) Betätigungsorgan 42 mit einer ein- und ausfahrbaren Stange 43 und einem Kopfstück 44. Dieses erfasst das Verbindungsstück 41 bzw. einen Mitnehmer 45 am Verbindungsstück 41, wenn die Stange 43 eingefahren, also in Radialrichtung zurückgezogen wird. Das Betätigungsorgan 42 ist ortsfest angeordnet im Bereich einer Entleerungsstation für die Kassette 11. Wenn die Halterung 25 mit der entleerten Kassette 11 diese Station verlässt, kommt das Betätigungsorgan 42 außer Eingriff mit dem Mitnehmer 45. Die Tragstifte 39 treten in die Ausgangsstellung (Fig. 4, Fig. 5) zurück, und zwar vorzugsweise selbsttätig durch Zugfedern 46, die zwischen Verbindungsstück 41 und Tragwand 27 im Bereich eines an der Tragwand 27 gebildeten Ansatzes als Führung für die Tragstifte 39 angeordnet sind.

Die Kassette 11 kann aufgrund der günstigen Form der Halterung 25 aus einfachem, dünnwandigem Material bestehen, zum Beispiel aus Blech, aus Kunststoff oder aus Pappe, nämlich Wellpappe oder Pappmaché

### Bezugszeichenliste

- 10: Zuschnitt
- 11: Kassette
- 12: Zuschnittstapel
- 13: Rückwand
- 14: Seitenwand
- 15: Seitenwand
- 16: Vorderwand
- 17: Ausnehmung
- 18: Deckwand
- 19: Öffnung
- 20: Loch
- 21: Verschlusslasche
- 22: Schenkel
- 23: Schenkel
- 24: Grifflappen
- 25: Halterung
- 26: Karussell
- 27: Tragwand
- 28: Tragscheibe
- 29: Tragschenkel
- 30: Tragschenkel
- 31: Seitenschenkeln
- 32: Seitenschenkeln
- 33: Stützvorsprung
- 34: Stützvorsprung
- 35: Lasche
- 36: Lasche
- 37: Vertiefung
- 38: Vertiefung
- 39: Tragstift
- 40: Führung
- 41: Verbindungsstück
- 42: Betätigungsorgan
- 43: Stange
- 44: Kopfstück
- 45: Mitnehmer
- 46: Zugfeder

## Patentansprüche

1. Vorrichtung zum Handhaben von Zuschnitten (10), insbesondere Banderolen, nämlich zum Bevorraten und Zuführen derselben zu einem Verarbeitungsaggregat oder zu einer Zigarettenpackung, mit im Wesentlichen aufrechten Behältern, nämlich in Halterungen (25) angeordneten Kassetten (11) für die Aufnahme eines Zuschnittstapels (12), wobei die Zuschnitte (10) über eine verschließbare untere Öffnung (19) den Kassetten (11) entnehmbar sind, **gekennzeichnet durch** folgende Merkmale:
a) die Kassetten (11) sind im Bereich der Öffnung (19) mit einem abnehmbaren bzw. abziehbaren, leicht lösbaren Verschlussorgan versehen, insbesondere mit einer Verschlusslasche (21),
b) jeder Halterung (25) sind unterhalb der Kassette (11) bzw. unterhalb der Öffnung (19) liegende Stützelemente zugeordnet, auf denen der Zuschnittstapel (12) nach Entfernen des Verschlussorgans aufliegt,
c) zur Entnahme der Zuschnitte (10) aus der Kassette (11), insbesondere zur Übergabe der Zuschnitte (10) an einen Abförderer, sind die Stützelemente zurückziehbar, derart, dass die Öffnung (19) für die Entnahme der Zuschnitte (10) frei ist.

2. Vorrichtung nach Anspruch 1, **dadurch gekennzeichnet, dass** das Verschlussorgan für die untere Öffnung (19) der Kassette (11) eine sich quer über die Öffnung (19) erstreckende Verschlusslasche (21), vorzugsweise aus Kunststofffolie oder Papier, ist mit einem freiliegenden Grifflappen (24) zum Erfassen der Verschlusslasche (21) beim Abziehen derselben.

3. Vorrichtung nach Anspruch 1, **dadurch gekennzeichnet, dass** die Verschlusslasche (21) mit endseitigen Schenkeln (22, 23) an der Außenseite von einander gegenüberliegenden Wänden der Kassette (11) befestigt ist, insbesondere an einer radial innenliegenden Rückwand (13) einerseits und an der radial außenliegenden Vorderwand (16) andererseits.

4. Vorrichtung nach Anspruch 2 oder einem der weiteren Ansprüche, **dadurch gekennzeichnet, dass** die Verschlusslasche (21) als streifenförmiges Verschlussorgan ausgebildet ist, welches sich vorzugsweise etwa in der Mitte der Öffnung (19) erstreckt.

5. Vorrichtung nach Anspruch 1 oder einem der weiteren Ansprüche, **dadurch gekennzeichnet, dass** die Kassette (11) im Bereich einer oberen Einfüllöffnung durch eine Deckwand (18) verschlossen ist, die mindestens eine Öffnung bzw. mindestens ein Loch (20) für den Durchtritt von Stützorgan aufweist, die bei nach unten gerichteter Deckwand (18) während der Befüllung der Kassette (11) den sich bildenden Zuschnittstapel (12) abstützen und nach Maßnahme der fortschreitenden Füllung absenkbar sind.

6. Vorrichtung nach Anspruch 1 oder einem der weiteren Ansprüche, **gekennzeichet durch** folgende Merkmale:
a) die aufrechten Halterungen (25) für je eine Kassette (11) sind an einem drehbaren Karussell (26) angeordnet,
b) an einer radial innenliegenden Seite weist die Halterung (25) eine aufrechte Tragwand (27) auf,
c) in einem unteren Teil besteht die Halterung (25) aus mit der Tragwand (27) verbundenen Seitenschenkeln (31, 32) im Bereich von Seitenwänden (14, 15) der Kassette (11) und aus quer zu den Seitenschenkeln (31, 32) gerichteten Stützvorsprüngen (33, 34) im Bereich einer Vorderwand (16) der Kassette (11).

7. Vorrichtung nach Anspruch 6, **dadurch gekennzeichnet, dass** die Halterung (25) im oberen Bereich als Seitenführungen für die Kassetten (11) mit der Tragwand (27) verbundene Tragschenkel (29, 30) zu beiden Seiten der Kassette (11) aufweist.

8. Vorrichtung nach Anspruch 7, **dadurch gekennzeichnet, dass** die Kassette (11) im Wesentlichen hängend in der Halterung (25) angebracht ist, nämlich untere Abstützung auf den seitlichen Tragschenkeln (29, 30) oder über im oberen Bereich der Rückwand (13) und/oder der Seitenwande (14, 15) der Kassette (11) angebrachte Öffnungen bzw. Löcher, in die an der Halterung (25) angeordnete Stifte, Tragzapfen oder Hakenelemente eintreten.

9. Vorrichtung nach Anspruch 8, **dadurch gekennzeichnet, dass** an einer oberen Deckwand (18) der Kassette (11) angebrachten Laschen (35, 36) in Vertiefungen (37, 38) der Tragschenkel (29, 30) passend eintreten, wobei vorzugsweise die Laschen (35, 36) einerseits und die Vertiefungen (37, 38) andererseits einander zugeordnete unterschiedliche Abmessungen aufweisen.

10. Vorrichtung nach Anspruch 2 oder einem der weiteren Ansprüche, **dadurch gekennzeichnet, dass** die Stützorgane zur Abstützung des Zuschnittstapels (12) nach Entfernen der Verschlusslasche (21) aus quer bzw. radial gerichteten Tragstiften (39) besteht, die zur Entleerung der Kassette (11) aus dem Bereich der Öffnung (19) herausbewegbar sind.

11. Vorrichtung nach Anspruch 10, **dadurch gekennzeichnet, dass** die Tragstifte (39) in Führungen (40) des Karussells (26) gelagert und durch ein ortsfestes Betätigungsorgan (42) aus der Stützstellung zurückziehbar sind zur Freigabe der Öffnung (19), wobei vorzugsweise die Tragstifte (39) durch das Betätigungsorgan (42) bzw. durch eine hin- und her bewegbare Stange (43) in die zurück gezogene Stellung bewegbar und durch Zugfedern (46) in die Stützstellung zurück bewegbar sind.

## Claims

1. Apparatus for handling blanks (10), in particular labels, namely for storing the same and supplying them to a processing unit or to a cigarette pack, having essentially upright containers, namely cassettes (11) which are arranged in holders (25) and are intended for accommodating a blank stack (12), it being possible for the blanks (10) to be removed from the cassettes (11) via a closable bottom opening (19), **characterized by** the following features:
a) the cassettes (11) are provided, in the region of the opening (19), with a removable or pull-off, easily releasable closure element, in particular with a closure flap (21),
b) each holder (25) is assigned supporting elements which are located beneath the cassette (11), or beneath the opening (19), and on which the blank stack (12) rests following removal of the closure element,
c) for removal of the blanks (10) from the cassette (11), in particular for transfer of the blanks (10) to a removal conveyor, the supporting elements can be drawn back such that the opening (19) is free for the removal of the blanks (10) .

2. Apparatus according to Claim 1, **characterized in that** the closure elements for the bottom opening (19) of the cassette (11) is a closure flap (21) which extends transversely over the opening (19), is preferably made of plastic film or paper and has an exposed grip tab (24) in order for the closure flap (21) to be gripped as it is being pulled off.

3. Apparatus according to Claim 1, **characterized in that** the closure flap (21) is fastened, by way of end legs (22, 23), on the outside of mutually opposite walls of the cassette (11), in particular on a radially inner rear wall (13), on the one hand, and on the radially outer front wall (16), on the other hand.

4. Apparatus according to Claim 2 or one of the further claims, **characterized in that** the closure flap (21) is designed as a strip-like closure element which extends preferably approximately in the centre of the opening (19).

5. Apparatus according to Claim 1 or one of the further claims, **characterized in that**, in the region of a top introduction opening, the cassette (11) is closed by a cover wall (18) which has at least one opening or at least one hole (20) for the through-passage of supporting elements which, with the cover wall (18) directed downwards as the cassette (11) is being filled, support the blank stack (12) which forms and can be lowered as filling progresses.

6. Apparatus according to Claim 1 or one of the further claims, **characterized by** the following features:
a) the upright holders (25) for a respective cassette (11) are arranged on a rotatable carousel (26),
b) on a radially inner side, the holder (25) has an upright carrying wall (27),
c) in a bottom part, the holder (25) comprises lateral legs (31, 32), connected to the carrying wall (27), in the region of side walls (14, 15) of the cassette (11) and supporting protrusions (33, 34), directed transversely to the lateral legs (31, 32), in the region of a front wall (16) of the cassette (11).

7. Apparatus according to Claim 6, **characterized in that** in the top region, as lateral guides for the cassettes (11), the holder (25) has carrying legs (29, 30), connected to the carrying wall (27), on both sides of the cassette (11).

8. Apparatus according to Claim 7, **characterized in that** the cassette (11) is fitted essentially in hanging form in the holder (25), namely with support on the lateral carrying legs (29, 30) or via openings or holes which are provided in the top region of the rear wall (13) and/or of the side walls (14, 15) of the cassette (11) and into which pins, carrying pegs or hook elements arranged on the holder (25) enter.

9. Apparatus according to Claim 8, **characterized in that** lugs (35, 36) fitted on a top cover wall (18) of the cassette (11) fit into depressions (37, 38) of the carrying legs (29, 30), preferably the lugs (35, 36), on the one hand, and the depressions (37, 38), on the other hand, having different associated dimensions.

10. Apparatus according to Claim 2 or one of the further claims, **characterized in that** the supporting elements for supporting the blank stack (12) following removal of the closure flap (21) comprise transversely and/or radially directed carrying pins (39) which can be moved out of the region of the opening (19) in order for the cassette (11) to be emptied.

11. Apparatus according to Claim 10, **characterized in that** the carrying pins (39) are mounted in guides (40) of the carousel (26) and can be drawn back out of the supporting position, by a stationary actuating element (42), in order to release the opening (19), it being possible preferably for the carrying pins (39) to be moved into the drawn-back position by the actuating element (42), or by a rod (43) which can be moved back and forth, and to be moved back into the supporting position by tension springs (46).

## Revendications

1. Dispositif pour manipuler des pièces découpées (10), notamment des bandes, à savoir pour l'approvisionnement et l'apport de ces pièces à une unité de traitement ou à un emballage de cigarettes, comprenant des récipients essentiellement droits, à savoir des cassettes (11) disposées dans des fixations (25) pour recevoir une pile de pièces découpées (12), les pièces découpées (10) pouvant être enlevées des cassettes (11) par le biais d'une ouverture inférieure refermable (19), **caractérisé par** les caractéristiques suivantes :
a) les cassettes (11) sont pourvues, dans la région de l'ouverture (19), d'un organe de fermeture pouvant être enlevé ou retiré et facilement détachable, notamment d'une patte de fermeture (21),
b) à chaque fixation (25) sont associés des éléments de support situés en dessous de la cassette (11) ou en dessous de l'ouverture (19), sur lesquels la pile de pièces découpées (12) repose après l'enlèvement de l'organe de fermeture,
c) pour enlever les pièces découpées (10) de la cassette (11), notamment pour le transfert des pièces découpées (10) à un dispositif d'évacuation, les éléments de support peuvent être retirés de telle sorte que l'ouverture (19) soit libre pour enlever les pièces découpées (10).

2. Dispositif selon la revendication 1, **caractérisé en ce que** l'organe de fermeture pour l'ouverture inférieure (19) de la cassette (11) est une patte de fermeture (21) s'étendant transversalement par dessus l'ouverture (19), de préférence en film de plastique ou en papier, avec un volet de préhension exposé (24) pour saisir la patte de fermeture (21) lorsqu'elle est retirée.

3. Dispositif selon la revendication 1, **caractérisé en ce que** la patte de fermeture (21) est fixée avec des branches aux extrémités (22, 23) au côté extérieur de parois opposées de la cassette (11), notamment à une paroi arrière radialement interne (13) d'une part et à une paroi avant radialement externe (16) d'autre part.

4. Dispositif selon la revendication 2, ou selon l'une quelconque des autres revendications, **caractérisé en ce que** la patte de fermeture (21) est réalisée sous forme d'organe de fermeture en forme de ruban, qui s'étend de préférence approximativement au milieu de l'ouverture (19).

5. Dispositif selon la revendication 1 ou selon l'une quelconque des autres revendications, **caractérisé en ce que** la cassette (11) est fermée dans la région d'une ouverture de remplissage supérieure, par une paroi de recouvrement (18), qui présente au moins une ouverture ou au moins un trou (20) pour le passage d'organes de support, qui, lorsque la paroi de recouvrement (18) est orientée vers le bas pendant le remplissage de la cassette (11), supportent la pile de pièces découpées (12) en formation, et peuvent être abaissés en fonction du remplissage progressif.

6. Dispositif selon la revendication 1 ou selon l'une quelconque des autres revendications, **caractérisé par** les caractéristiques suivantes :
a) les fixations droites (25) pour chaque cassette (11) sont disposées sur un carrousel rotatif (26),
b) sur un côté radialement interne, la fixation (25) présente une paroi porteuse droite (27),
c) dans une partie inférieure, la fixation (25) se compose de branches latérales (31, 32) connectées à la paroi porteuse (27), dans la région de parois latérales (14, 15) de la cassette (11), et de saillies de support (33, 34) orientées transversalement aux branches latérales (31, 32) dans la région d'une paroi avant (16) de la cassette (11).

7. Dispositif selon la revendication 6, **caractérisé en ce que** la fixation (25) présente, dans la région supérieure, en tant que guides latéraux pour les cassettes (11), des branches porteuses (29, 30) connectées à la paroi porteuse (27), des deux côtés de la cassette (11).

8. Dispositif selon la revendication 7, **caractérisé en ce que** la cassette (11) est montée essentiellement en suspension dans la fixation (25), à savoir par support sur les branches porteuses latérales (29, 30) ou par le biais d'ouvertures ou de trous pratiqués dans la région supérieure de la paroi arrière (13) et/ou des parois latérales (14, 15) de la cassette (11), dans lesquels pénètrent des broches, des tourillons porteurs ou des éléments de crochets disposés sur la fixation (25).

9. Dispositif selon la revendication 8, **caractérisé en ce que** des pattes (35, 36) montées sur une paroi de recouvrement supérieure (18) de la cassette (11) pénètrent avec ajustement dans des renfoncements (37, 38) des branches porteuses (29, 30), les pattes (35, 36) d'une part et les renfoncements (37, 38) d'autre part présentant de préférence des dimensions différentes associées les unes aux autres.

10. Dispositif selon la revendication 2 ou selon l'une quelconque des autres revendications, **caractérisé en ce que** les organes de support pour le support de la pile de pièces découpées (12) après l'enlèvement des pattes de fermeture (21), se composent de broches porteuses (39) orientées transversalement ou radialement, qui peuvent être ressorties de la région de l'ouverture (19) pour vider la cassette (11).

11. Dispositif selon la revendication 10, **caractérisé en ce que** les broches porteuses (39) sont montées dans des guides (40) du carrousel (26) et peuvent être retirées de la position de support par un organe d'actionnement fixe (42), pour libérer l'ouverture (19), les broches porteuses (39) pouvant de préférence être déplacées par l'organe d'actionnement (42) ou par une tige (43) déplaçable en va-et-vient dans la position retirée en arrière, et pouvant être ramenées dans la position de support par des ressorts de traction (46).
